# FASCICULE DE BREVET EUROPEEN

(11) **EP 0 561 774 B1**
(45) Date de publication et mention de la délivrance du brevet: **21.09.1994**
(21) Numéro de dépôt: 89912639.5
(22) Date de dépôt: 07.11.1989
(51) Int. Cl.: A61G 5/08

(54) **FAUTEUIL ROULANT PLIABLE**
FALTBARER ROLLSTUHL
COLLAPSIBLE WHEELCHAIR

(30) Priorité: 07.11.1988 FR 8814507
(43) Date de publication de la demande: 29.09.1993
(73) Titulaire: BENOIT, Robert, F-21450 Baigneux-les-Juifs (FR)
(72) Inventeur: BENOIT, Robert, F-21450 Baigneux-les-Juifs (FR)
(74) Mandataire: Bruder, Michel
(86) Numéro de dépôt international: FR8900575
(87) Numéro de publication internationale: WO9004957

(56) Documents cités:
- WO-A-86/04230
- DE-U- 8 629 436
- FR-A- 2 252 838
- GB-A- 2 193 437
- US-A- 2 485 016
- US-A- 4 770 432

## Description

La présente invention concerne un siège, chaise ou fauteuil roulant pliable à partir d'une position déployée d'utilisation, vers une position repliée de repos.

On connaît déjà de tels fauteuils roulants comprenant généralement un châssis, muni de deux roues porteuses et deux roues de direction, constitués d'une part de deux montants auxquels est associé un dossier souvent en une matière souple, d'autre part de deux côtés latéraux auxquels est associé un siège généralement en toile et, enfin, un jeu de barres articulées et croisillonnées, permettant au fauteuil roulant de se replier par rapprochement de ses côtés latéraux.

A cet égard, le brevet français FR-A-2.252.838 décrit un fauteuil roulant à dossier et siège rigide dont la caractéristique est d'être pliant ; ce fauteuil particulier est constitué de deux parties symétriques suivant un plan axial vertical réunies entres elles par deux groupes d'articulation, l'un situé derrière le dossier, et l'autre sous le siège. Un tel fauteuil procure déjà un avantage important par rapport aux fauteuils connus à ce jour, dans la mesure où il présente une assise et un dossier en un matériau rigide tout en permettant un repliement aisé de l'ensemble. Pour autant, un tel fauteuil présente l'inconvénient d'être relativement lourd et couteux en raison de la double articulation qu'il comporte, qui vient en outre aggravé le poids du fauteuil qui par nature est destiné à être transporté souvent par l'handicapé lui-même.

Le fauteuil roulant pliable proposé suivant l'invention élimine très sensiblement les inconvénients qui viennent d'être mentionnés, en ce qu'il élimine tout croisillon dans les articulations permettant le déploiement de l'assise rigide et du dossier rigide d'un fauteuil roulant pliable. A cet égard, selon l'invention, le fauteuil roulant pliable qui est muni d'un châssis constitué par deux faces latérales identiques et indépendantes comprenant chacune au moins un montant sensiblement vertical, un bras inférieur supportant une roue porteuse à l'arrière et une roue de direction à l'avant, et un bras supérieur, - ledit bras supérieur et ledit bras inférieur étant solidaires du montant sensiblement vertical -, se caractérise en ce que lesdites faces latérales ne sont réunies que par la coopération d'une assise, d'un dossier et d'un repose-pied comportant une ou deux pièces articulées entre-elles, l'assise et le dossier étant constitué chacun de deux demi-pièces rigides et symétriques articulées entre-elles suivant l'axe médian respectivement de l'assise et du dossier.

Selon un mode de réalisation préféré de l'invention, les deux demi-pièces du siège et du dossier sont des pièces rigides, de forme générale sensiblement rectangulaire formant respectivement l'ensemble de l'assise et du dossier, de section droite transversale rectangulaire et d'une deuxième partie centrale de section transversale droite sensiblement triangulaire, présentant une face supérieure, une face latérale perpendiculaire à la face supérieure et une face inférieure inclinée, l'aile extérieure comportant sur sa bordure extérieure un aménagement tubulaire faisant office de charnière pour associer à rotation le siège ou le dossier au châssis, la partie centrale desdites demi-pièces étant avantageusement, quoique non exclusivement, muni d'oeillets tubulaires disposés le long de l'intersection entre la face latérale et la face inférieure, pour constituer la charnière centrale entre les deux demi-pièces du siège ou du dossier.

Un tel fauteuil pliant présente une grande simplicité de pliage, car en soulevant la charnière centrale entre les deux demi-pièces du siège, les deux faces latérales du fauteuil se rapprochent et entraînent le repli de la charnière centrale entre des deux demi-pièces du dossier. Le fauteuil roulant est ainsi complètement replié et, par une opération inverse tout aussi simple, il est déployé en position d'utilisation.

Selon une première variante de réalisation, chaque face latérale du châssis peut être constituée par un cadre de forme générale quadrangulaire dont un premier côté correspond à l'assise, un second côté prolongé vers le haut, correspond au dossier et un troisième côté prolongé vers le bas et recourbé vers l'avant, correspond au repose-pied ; la roue porteuse est montée au voisinage du sommet inférieur du côté dossier et la roue de direction sous le quatrième côté qui est, de préférence, sensiblement parallèle au côté de l'assise. Ce châssis peut être réalisé, par exemple, en structure métallique tubulaire.

Selon une seconde variante, chaque face latérale du châssis est essentiellement constituée par un longeron coudé présentant une partie montante sur laquelle est articulé le dossier et une partie basse située sous l'assise, la roue porteuse étant montée sur le longeron dans sa partie coudée, la roue de direction sous le longeron dans sa partie basse, et le repose-pied sur un bras court solidaire de la partie avant du longeron ; un autre bras issu de la partie montante du longeron s'étend en porte-à-faux depuis un point de ladite partie montante du longeron située approximativement au tiers inférieur de cette partie. L'ensemble du longeron et des bras d'assise et de repose-pied peut-être réalisé par exemple en tôle pliée, en profilés ou en structure tubulaire, vissés ou soudés.

Ainsi constitué, le fauteuil roulant suivant l'invention offre l'avantage de procurer un confort remarquable à l'utilisateur en raison de la rigidité particulière de son assise qui procure d'ailleurs la suspension générale du fauteuil, grâce à une certaine élasticité réversible résultant de la conception du siège en deux demi-pièces rigides et simultanément de la suppression de toute triangulation du châssis qui, on le sait, n'autorise aucune déformation élastique.

Il est en outre esthétique et son système de pliage simple permet toutes les formes de châssis que l'on puisse concevoir.

Enfin, il est très léger et on peut y adapter toute sorte d'habillage sur ses parties rigides.

On décrira, ci-après, à titre d'exemple non limitatif, diverses formes d'exécution de la présente invention, en référence aux dessins annexés sur lesquels :
- la figure 1 est une vue en élévation du fauteuil roulant suivant la première variante de l'invention, à l'état replié, de repos,
- la figure 2 est une vue de profil de l'arrière, partiellement arrachée, de ce même fauteuil roulant, également à l'état replié, de repos,
- La figure 3 est une vue de profil, à plus grande échelle, du siège du fauteuil, à l'état déployé,
- la figure 4 est une vue de profil du siège selon la figure 3 à l'état replié, de repos,
- la figure 5 est une vue de profil analogue à la figure 3, suivant une autre forme d'exécution du siège du fauteuil suivant l'invention,
- la figure 6 est une vue de profil du siège replié du fauteuil roulant, conforme à la figure 5,
- la figure 7 est une vue en plan du dessous, à plus grande échelle, de la forme d'exécution représentée dans les figures 5 et 6, le siège du fauteuil roulant étant à l'état déployé,
- la figure 8 est une vue en plan du siège de la figure 7, à l'état replié,
- la figure 9 est une vue en coupe, suivant la ligne I-I' de la figure 1, de la charnière externe du fauteuil roulant,
- la figure 10 est une vue en perspective, à plus grande échelle, de la demi-pièce constituant le siège et le dossier du fauteuil roulant suivant l'invention,
- la figure 11 est une vue en élévation latérale de la seconde variante de réalisation du fauteuil conforme à l'invention, à l'état déplié, de fonctionnement.

Selon une première variante de réalisation, la présente invention concerne un fauteuil roulant 1 pliable, constitué, conformément aux figures 1 et 2, d'un châssis 2 comportant un siège proprement dit ou assise 3 situé, à l'état déployé, dans un plan horizontal, d'un dossier 4 dans un plan sensiblement vertical, et d'un repose-pied 5 également dans un plan sensiblement horizontal, à un niveau inférieur à celui du siège ou de l'assise 3.

Selon l'invention, le châssis 2 se compose de deux faces latérales 6 symétriques, totalement indépendantes l'une de l'autre, ce qui permet leur fabrication en série. Ces deux faces latérales 6 sont montées dans des plans parallèles entre eux, et perpendiculairement au plan sensiblement horizontal du siège ou de l'assise 3 et du repose-pied 5, ainsi qu'au plan vertical du dossier 4, lesdits dossier 4, assise 3 et repose-pied 5 constituant pour l'essentiel les éléments de réunion des faces latérales 6 du châssis 2.

Chaque face latérale 6 comprend, selon une forme d'exécution préférée mais non limitative du fauteuil 1 de l'invention, un montant 7 sensiblement vertical, portant à sa partie d'extrémité supérieure une poignée 8 horizontale ou légèrement inclinée par rapport à l'horizontale vers l'avant du fauteuil 1, pour la prise en main d'un éventuel accompagnateur de l'utilisateur du fauteuil 1.

Le montant vertical 7 porte à sa partie extrême inférieure, à l'opposé de l'extrémité portant la poignée 8, un palier 9, supportant une roue 10 d'un grand diamètre, venant en appui sur le sol. Cette roue 10 est doublée en parallèle d'une roue d'entraînement 10a, solidaire de la roue 10 porteuse du fauteuil 1.

Chaque face latérale 6 du châssis 2 comporte ensuite un élément tubulaire 11 en forme de "S" dont l'extrémité supérieure est rigidement solidaire du montant 7, et dont la branche horizontale supérieure 12 , sert de support à l'assise ou au siège 3, tel qu'il sera exposé par la suite.

La partie centrale 13 de l'élément en "S" 11 est dirigée vers la bas, légèrement penchée en avant du fauteuil et raccordée à une branche courte 14, pratiquement horizontale ou légèrement inclinée vers le bas et recevant le repose pieds 5. La partie centrale 13 de l'élément en "S" 11 est munie d'une entretoise horizontale 15, reliant le montant vertical 7.

L'entretoise 15 supporte une fourche 16, portant une roue avant 17 de direction, orientable autour d'un axe vertical. Cette roue avant 17 est d'un diamètre beaucoup plus réduit que la roue 10 porteuse. Il est évident que la fourche 16 peut être déplacée le long de l'entretoise 15 autant que de besoin.

Il ressort bien de la description précédente que les faces latérales 6 du fauteuil sont, avant montage, totalement indépendantes l'une de l'autre.

Selon l'invention, l'assise 3 du fauteuil roulant 1 d'une part, et le dossier 4 d'autre part, sont d'une conception avantageusement identique, dont l'unique différence réside dans la longueur plus réduite pour le dossier 4 par rapport à l'assise 3, dans le sens vertical pour le dossier 4 et horizontal pour l'assise 3, parallèlement aux deux faces latérales 6 du fauteuil 1.

L'assise 3 selon l'invention se compose de deux demi-pièces 18 rigides, de forme rectangulaire, symétriques, l'une à droite et l'autre à gauche de l'assise 3. Chaque demi-pièce 18 est constituée d'une première partie formant l'aile extérieure 19 de l'assise et d'une deuxième partie centrale 20, faisant entre elles un angle obtus, légèrement inférieur à 180 degrés.

La section droite transversale de l'aile extérieure 19 des demi-pièces 18 est rectangulaire, tandis que la section transversale de la partie centrale 20 est triangulaire, présentant une face supérieure 21 plane, une face extrême 22 perpendiculaire à la face supérieure 21 et une face inférieure 25, inclinée.

La face supérieure 23 de l'aile extérieure 19 est légèrement inclinée par rapport à la face supérieure 21 de la partie centrale 20, d'une même valeur d'angle qu'entre les deux parties 19, 20 de l'assise 3.

Par ailleurs, l'aile extérieure 19 comporte sur sa bordure extérieure libre un aménagement tubulaire 24a, qui lui permet de s'enfiler sur la branche supérieure 12 de l'élément en "S" 11, servant de support à l'assise 3.

Dans une première forme d'exécution du fauteuil 1 conforme à l'invention, comportant une assise 3 et un dossier 4 obtenus par injection plastique, la partie centrale 20 est munie à l'intersection de la face extrême 22 et de la face inférieure 25, d'une série d'oeillets tubulaires 26 de même diamètre intérieur, alternant entre les deux demi-pièces 18 droite et gauche de l'assise 3, coaxiales, venant s'enfiler sur un même noyau pour constituer une charnière centrale 27, associant à basculement entre elles les deux demi-pièces 18 du siège 3 ; de cette manière, la charnière centrale 27, disposée à l'intersection des faces inférieures 25 des deux demi-pièces 18, n'autorise qu'une rotation des demi-pièces 18, vers le haut telle que représentée par les flèches f1, amenant le siège 3 d'une station pliée (figures 4 et 6) vers une station déployée (figure 3 et 5). Lors de ce mouvement de rotation vers le haut des deux demi-pièces 18, les aménagements tubulaires 24a des ailes extérieures 19 des demi-pièces 18, tournent autour de la branche supérieure 12 de l'élément en "S" 11, pour constituer une charnière externe 24, entre le siège 3 et le côté latéral 6 du châssis 2.

Dans une position abaissée de l'assise 3 montrée sur les figures 3 et 5, les deux faces supérieures 21 des parties centrales 20 des deux demi-pièces 18 sont coplanaires et horizontales. Les deux faces supérieures 23 des deux ailes extérieures 19 des deux demi-pièces 18 étant légèrement dirigée vers le haut, l'assise 3 présente un cintrage pouvant recevoir une garniture agrémentant les conditions d'assise de l'occupant.

Dans cette position, les aménagements tubulaires 24a, associées aux branches supérieures 12 de l'élément en "S" 11 de chacune des deux faces latérales 6 du châssis 2, se trouvent dans leur position relative la plus écartée, et le fauteuil roulant 1 est prêt à l'emploi. On remarquera que dans cette situation, les deux demi-pièces 18 se trouvant en contact par leurs faces extrêmes 22, assurent la stabilité de l'assise 3 et par conséquent, la rigidité et la stabilité du fauteuil 1.

Par ailleurs, lorsque les deux demi-pièces 18 du siège 3 sont soulevées pour plier ladite assise 3 et, avec lui, le fauteuil 1, comme il a été dit, le dossier 4 suit un mouvement analogue de pliage vers l'avant du fauteuil 1, et inversement, lors du dépliage de l'assise 3 amenant les faces extrêmes 22 des demi-pièces 18 de l'assise 3 en appui l'une sur l'autre, les deux demi-pièces 28 du dossier 4 se déplient de la même façon par rotation autour de la charnière centrale 27 qui les associe ; les faces extrêmes 32 des demi-pièces 28, s'étendant en longueur parallèlement aux deux montants 7 du châssis 2, viennent également en appui l'une sur l'autre, pour former le dossier 4, constitué, à l'instar de l'assise 3, par une partie centrale 30 et une aile extérieure 29, pourvue en bordure de charnières 34, permettant une rotation autour du montant vertical 7 du châssis 2.

Suivant une seconde forme d'exécution de l'invention proposée, l'assise 3 et le dossier 4 sont réalisés en fibre de carbone ou en fibres de verre. Ces matériaux sont très résistants et surtout très légers, ce qui procure un avantage décisif pour la construction d'un fauteuil roulant 1 conforme à l'invention. Par contre, du fait de la difficulté d'usinage de tels matériaux, on ne peut obtenir facilement un alésage pour recevoir l'axe constituant la charnière de rotation entre pièces mobiles.

Conformément à l'invention, et en référence a la figure 9, les articulations des pièces 18, 28 en rotation sur les structures tubulaires 12 et 7 du châssis 2, sont obtenues au moyen d'un jeu de bagues 35, de préférence en une matière synthétique, positionnées par coulissement juste, en bonne place sur la structure tubulaire du châssis 2, qu'il s'agisse du montant 7 pour le dossier 4 ou de la branche 12 pour l'assise 3. Ces bagues 35 sont montées aux deux extrémités des parties tubulaires 24a des charnières 24, 34 de l'assise 3 et du dossier 4, préalablement enfilés sur les éléments de structure 12, 7 de telle manière que lesdites charnières 24, 34 puissent tourner librement, mais sans que, sur les bagues 35, munies par ailleurs d'un épaulement circulaire 36 pour procurer, d'une part, une butée axiale aux extrémités tubulaires 24a des charnières 24, 34 et, d'autre part, une portée suffisante pour la solidarisation desdites bagues 35 aux éléments de structure 12, 7 du châssis 2. Complémentairement, on dispose, à l'intérieur de cette structure 12, 7 et, au droit de chaque articulation constituée par les charnières 24, 34 un noyau 37, préférentiellement en métal, de forme cylindrique, et de diamètre tel qu'il pénètre facilement à l'intérieur de la structure 12, 7. Ce noyau 37 comporte, radialement, un orifice taraudé 38, que l'on positionne au droit d'un perçage 39 ménagé à cet effet dans la structure fixe 12, 7 et d'un perçage 42 également prévu dans l'épaulement 36 des bagues 35. Une vis 40 traverse ces perçages 39, 42 et vient se visser dans le filetage de l'orifice taraudé 38 du noyau 37 pour solidariser chaque bague 35 à la structure fixe 12, 7 ; de cette manière, les charnières 24, 34 sont en rotation sans jeu sur les bagues 35 procurant avantageusement le dispositif d'arrêt axial de l'assise 3 et du dossier 4 montés sur le châssis 2 du fauteuil 1. On observera que le montage que vient d'être décrit est particulièrement intéressant, car il évite l'ovalisation des guides de rotation, qui est généralement responsable des difficultés de rotation entre pièces, créant une gêne désagréable pour l'utilisateur des fauteuils 1 conformes à l'invention.

Pour les mêmes raisons tenant aux difficultés d'usinage des matériaux composites, il est prévu, dans cette forme d'exécution du fauteuil 1 suivant l'invention, de remplacer les charnières centrales 27 entre les demi-pièces 18 de l'assise 3 et 28 du dossier 4, par des sangles collées alternativement sur les deux faces inférieures 25 et les deux faces extrêmes 22, 32 des deux demi-pièces 18, 28 jointives. On utilisera de la sorte (figures 7 et 8), alternativement, une sangle 41 collée sur les deux faces inférieures 25, suivie d'une sangle 42 collée en partie sur la face inférieure 25 de la demi-pièce 18, 28 de gauche et en partie sur la face extrême 22, 32 de la demi-pièce 18, 28 de droite, ensuite une sangle 43 collée en partie sur la face inférieure 25 de la demi-pièce 18, 28 de gauche, en regard, afin de constituer, en répétant l'alternance des sangles 41, 42 , 43, autant que nécessaire, le siège 3 ou le dossier 4.

Les demi-pièces 18, 28, dans ces conditions de réalisation, seront avantageusement munies de moyens de centrage lorsqu'elles sont en une position déployée d'utilisation ; à cet égard et conformément à la figure 10, chaque face extrême 22 ou 32 des deux demi-pièces 18 ou 28 constituant respectivement l'assise 3 et le dossier 4, est pourvue d'un côté, par exemple à gauche, d'un picot 44, et du côté droit, d'un cratère 15 dont la forme en creux épouse celle d'un picot 44 de telle manière que le fauteuil étant déployé, les demi-pièces 18, 28 soient en contact par leur face extrême 22, 32 en regard, le picot 44 de l'une venant s'emboîter dans le cratère 45 de l'autre et réciproquement.

Suivant une autre caractéristique de l'invention, le repose-pieds 5 du fauteuil roulant 1 selon l'invention est constitué par une plaque ou planche 46 (figure 1) d'une seule pièce sur toute la largeur du fauteuil, accrochée à l'une des branches courtes 14 de l'une des faces latérales 6 du châssis 2, par des charnières 47 qui lui permettent un basculement vers le haut, à partir d'une position horizontale d'utilisation vers une position verticale de repos. Dans la position d'utilisation, le repose-pieds 5 vient en appui par un crochet allongé 48 s'étendant longitudinalement sur l'autre branche courte 14 du châssis 2. Ce crochet allongé 48 vient de préférence se clipper contre ladite branche courte 14 sur laquelle il est en appui lorsque le fauteuil est à l'état déplié d'utilisation.

En position repliée du fauteuil roulant 1, le repose-pieds 5 est basculé vers le haut, tandis qu'en position déployée d'utilisation du fauteuil, le repose-pieds 5, associé à l'une des branches courtes 14 du châssis 2 par les charnières 47 et à l'autre branche courte 14 par clippage du crochet allongé 48, sert de moyens supplémentaires d'écartement entre les faces latérales 6 constituant le châssis 2 du fauteuil roulant 1.

Le repose-pied peut être constitué par deux demi-éléments articulés sur les parties basses avant 14 des deux faces latérales 6 ; ces deux demi-éléments peuvent, soit être articulés entre eux comme l'assise et le dossier, soit être rendus indépendants et de préférence accrochables, par tout dispositif adéquat quant ils sont en position d'utilisation.

Par ailleurs, le siège tel que représenté aux figures 1 et 2 est conçu comme une chaise, ce qui facilite l'accès aux roues d'entraînement 10a. Cependant, dans le cas où l'utilisateur doit être assuré sur le siège, on peut prévoir des moyens de calage ou de fixation tels que des accoudoirs pouvant se rabattre en position de repos le long des montants 7.

Il est évident qu'un siège tel que celui représenté sur les figures 1 et 2 est très maniable et facilite l'approche d'un lit, d'une table, d'une siège de toilette, d'un lavabo, d'une automobile, ainsi que le transfert du siège roulant vers un siège ou un lit classique, ou dans et hors d'une automobile.

En référence à la figure 11, on décrira une seconde variante de réalisation du fauteuil roulant selon l'invention. Les éléments identiques à ceux des figures précédentes ou équivalentes portent les mêmes numéros de référence. Sur la figure 11, assise 3, dossier 4 et repose-pied 5 sont déployés. Le siège est composé essentiellement de deux faces latérales 6 comme dans les exemples précédents, de deux roues de support 10 (et leur roue d'entraînement 10a) et deux roues de direction 17.

Les faces latérales 6 sont reliées par le siège ou assise 3, le dossier 4 et le repose-pied 5 qui peuvent être réalisés comme ci-dessus décrits.

Le siège 3 est articulé en 24 sur les faces latérales 6 et le dossier 4 en 34. Le siège 3 est articulé sur les faces latérales 6 en 24 et sur le dossier 4 en 34.

Chaque face 6 est constituée essentiellement par un longeron coudé composé d'un montant sensiblement vertical 7 correspondant au dossier 4 et d'un bras inférieur 15 sensiblement horizontal à l'extrémité duquel est monté le repose-pied 5 sur une courte branche 14 ellemême coudée pour supporter le repose-pied 5 au voisinage du sol. La roue porteuse 10 est montée en 9 au voisinage du coude du longeron formé du bras 15 et du montant vertical 7, et la roue de direction 17 sous les bras 15, vers l'avant en 16, au voisinage du repose-pied 5 et de son support 14.

La roue porteuse 10 et sa roue d'entraînement 10a coaxiale sont montées sur un palier solidaire du longeron.

Un bras 12 issu perpendiculairement du montant vertical 7 du longeron en un point d'encrage situé approximativement au tiers inférieur dudit montant 7, s'étend horizontalement vers l'avant du fauteuil 1 dans le plan de chaque face latérale 6 pour supporter l'assise 3.

Comme dans la première variante, le siège ou assise 3 est articulé en 24 sur le bras supérieur 12, en porte-à-faux, et le dossier 4 sur le montant 7, en 34.

Selon une exécution préférée de l'invention, l'ensemble des faces 6 essentiellement composé du montant 7 et des bras 12 et 15 peut être réalisé en tôle pliée soudée, en profilés soudés ou vissés, ou en alliage léger monté. Dans tous les cas, la section droite des différentes parties 7, 12, 15 constitutives de la face 6, peut être rectangulaire ou ouverte en V ou en M. Chaque partie peut être à section constante ou variable selon les contraintes mécaniques et en particulier les contraintes de flexion dues surtout à la charge et de tension dues surtout aux réactions d'un sol pouvant être très inégal.

Ainsi, les articulations 24, 34 peuvent ne concerner qu'une partie de la section de l'élément support (respectivement 3 et 6) comme cela apparaît sur la figure 11.

On notera que la branche inférieure 15 plonge de préférence vers le bas en avant pour dégager l'espace sous l'assise 3 dans toute la mesure du possible et faciliter les mouvements d'approche de l'utilisateur.

Des poignées 8 sont prévues comme dans les exemples précédents.

Les roues 17 de direction peuvent être montées de toute façon classique, selon l'invention, il vaut mieux qu'elles soient de petit diamètre pour faciliter les mouvements. Toutefois, on se trouve limité par les aspérités du terrain incompatibles avec des roues de trop petit diamètre.

Le bras 14 du repose-pied 5 peut être fixé sur la face latérale 6. Il peut être éventuellement démontable, par exemple par coulissement sur ou dans les bras 15, repliable vers le haut (ce qui est avantageux pour des utilisateurs à jambes courtes), ou réglable en hauteur.

On notera également que les faces latérales 6, le siège 3, le dossier 4, le repose-pied 5 et une bonne partie des roues 10, 10a et 17 peuvent être réalisées en matières plastiques armées par exemple de fibre de carbone ou de verre, procurant une transparence aux rayons X, dont on comprend tout l'intérêt notamment en milieu hospitalier, en ce qu'il permet à un patient de ne pas quitter son siège pour subir certains examens, comme, par exemple, des radiographies.

On notera également que si les supports 14 de repose-pied 5 sont démontables et donc interchangeables en bout de bras inférieurs 15, on peut monter et démonter en bout de bras supérieurs 12 nombre d'accessoires (cendriers, tablettes, supports, de caméra, etc...), lesdits bouts de bras étant conformés de façon adéquate.

## Revendications

1. Fauteuil roulant pliable (1) dont le châssis (2) est constitué par deux faces latérales (6) identiques et indépendantes comprenant chacune au moins un montant (7) sensiblement vertical, un bras inférieur (15) supportant une roue porteuse (10) à l'arrière et une roue de direction (17) à l'avant, et un bras supérieur (12), ledit bras supérieur (12) et ledit bras inférieur (15) étant solidaires du montant (7), caractérisé en ce que lesdites faces latérales (6) ne sont réunies que par la coopération d'une assise (3) d'un dossier (4) et d'un repose-pied (5) comportant une ou deux pièces articulées entre-elles, l'assise (3) et le dossier (4) étant constitués chacun de deux demi-pièces (18, 28) rigides et symétriques articulées entres elles suivant l'axe médian respectivement de l'assise (3) et du dossier (4).

2. Fauteuil roulant (1) suivant la revendication 1 caractérisé en ce que chacune des deux demi-pièces (18, 28) formant l'assise (3) et le dossier (4) est constituée d'une première partie de section droite transversale rectangulaire formant l'aile extérieure (19, 29) de l'assise (3), ou du dossier (4), et d'une deuxième partie centrale (20, 30) de section droite transversale sensiblement triangulaire, présentant une face supérieure (21), une face latérale (22, 32) perpendiculaire à la face supérieure (21) et une face inférieure (25) inclinée, l'aile extérieure (19, 29) comportant sur sa bordure extérieure un aménagement tubulaire (24a) faisant office de charnière (24, 34) pour associer en rotation l'assise (3) ou le dossier (4) respectivement au bras supérieur (12) et au montant (7), la partie médiane (20, 30) étant munie d'une charnière centrale (27) s'étendant le long de l'intersection entre la face latérale (22, 32) et la face inférieure (25) de telle manière que lorsque le fauteuil (1) est en situation déployé d'utilisation, les deux demi-pièces (18, 28) viennent en appui l'une contre l'autre par leurs faces latérales (22, 32), et lorsque le fauteuil (1) est en situation plié, lesdites faces latérales (22, 32) soient dans le même plan.

3. Fauteuil roulant (1) suivant la revendication précédente caractérisé en ce que la face supérieure (23) de l'aile extérieure (19, 29) de chaque demi-pièce (18, 28) présente une légère inclinaison par rapport à la face supérieure (21) de la partie centrale (20, 30) desdites demi-pièces (18, 28), de sorte que, lorsque le fauteuil (1) est à l'état déplié, les deux demi-pièces (18, 28) forment une assise cintrée, procurant un effet de suspension et de confort à l'utilisateur.

4. Fauteuil roulant (1) suivant l'une quelconque des revendications 2 ou 3 caractérisé en ce que l'articulation de l'assise (3) et du dossier (4), respectivement sur le bras supérieur (12) de la face latérale (6) et sur le montant (7) du châssis (2), est constituée par des bagues (35) montées aux deux extrémités des charnières (24, 34), de telle façon que l'aménagement tubulaire (24a) puisse librement et sans jeu tourner sur lesdites bagues (35) elles-mêmes enfilées juste sur la structure tubulaire fixe (12,7) du fauteuil (1) à l'intérieur duquel est introduit un moyeu (37), percé radialement d'un orifice taraudé (38), au droit d'un perçage (39) dans la structure fixe (12, 7) du châssis (2) et d'un perçage (42) pratiqué radialement sur un épaulement (36) des bagues (35), dans lequel vient se visser une vis (40), qui vient solidariser les bagues (35) aux structures fixes (12, 7) du châssis (2).

5. Fauteuil roulant (1) suivant l'une quelconque des revendications 2 à 4 caractérisé en ce que la charnière centrale (27) entre les deux pièces mobiles (18, 28) est réalisée au moyen de sangles, disposées alternativement, de telle manière qu'à une sangle (41) collée sur les deux faces inférieures (25) des demi-pièces (18, 28), succède une sangle (42) collée en partie sur la face inférieure 25 de la demi-pièce (18, 28) de gauche et en partie sur la face latérale (22, 32) de la demi-pièce (18, 28) de droite, et une sangle (43) collée en partie sur la face inférieure (25) de la demi-pièce (18, 28) de droite et en partie sur la face latérale (22, 32) de la demi-pièce (18, 28) de gauche, cette succession se répétant autant que nécessaire sur toute la longueur de l'assise (3) ou du dossier (4).

6. Fauteuil roulant (1) suivant l'une quelconque des revendications 2 à 5 caractérisé en ce que chaque face latérale (22, 32) des demi-pièces (18, 28) est pourvue d'un côté, par exemple à gauche, d'un picot (44) et du côté droit d'un cratère (15) dont la forme en creux épouse celle d'un picot (44) de telle manière que le fauteuil étant déployé, les demi-pièces (18, 28) soient en contact par leur face latérale (22, 32) en regard, le picot (44) de l'une venant s'emboîter dans le cratère (45) de l'autre et réciproquement.

7. Fauteuil roulant (1) selon l'une des revendications précédentes caractérisé par le fait que chaque face latérale (6) est constituée par le montant sensiblement vertical (7) et le bras inférieur horizontal (15) forment ensemble un longeron coudé supportant le bras supérieur (12), qui est issu perpendiculairement dudit montant (7) en un point d'encrage situé approximativement au tiers inférieur dudit montant (7) et s'étend horizontalement vers l'avant du fauteuil (1) dans le plan de chaque face latérale (6) pour supporter l'assise (3).

8. Fauteuil roulant (1) selon l'une quelconque des revendications précédentes caractérisé par le fait que les extrémités des bras supérieurs (12) sont conformés pour recevoir des accessoires.

## Claims

1. Collapsible wheelchair (1) of which the chassis (2) is constituted by two identical, independent lateral faces (6) each comprising at least one substantially vertical upright (7), a lower arm (15) supporting a carrying wheel (10) at the rear and a steering wheel (17) at the front, and an upper arm (12), said upper arm (12) and said lower arm (15) being fast with the upright (7), characterized in that said lateral faces (6) are joined only by the cooperation of a seat (3) of a backrest (4) and of a footrest (5) comprising one or more pieces articulated together, the seat (3) and the backrest (4) each being constituted by two rigid, symmetrical half-pieces (18, 28) articulated together along the median axis of the seat (3) and of the backrest (4) respectively.

2. Wheelchair (1) according to Claim 1, characterized in that each of the two half-pieces (18, 28) forming the seat (3) and the backrest (4) is constituted by a first part of rectangular transverse cross section forming the outer wing (19, 29) of the seat (3), or of the backrest (4), and by a second central part (20, 30) of substantially triangular transverse cross section presenting an upper face (21), a lateral face (22, 32) perpendicular to the upper face (21) and an inclined lower face (25), the outer wing (19, 29) comprising on its outer edge a tubular arrangement (24a) acting as hinge (24, 34) in order to associate in rotation the seat (3) or the backrest (4) respectively with the upper arm (12) and upright (7), the median part (20, 30) being provided with a central hinge (27) extending along the intersection between the lateral face (22, 32) and the lower face (25) so that, when the wheelchair (1) is in unfolded situation for use, the two half-pieces (18, 28) abut against each other by their lateral faces (22, 32) and, when the wheelchair (1) is in folded situation, said lateral faces (22, 32) are in the same plane.

3. Wheelchair (1) according to the preceding Claims, characterized in that the upper face (23) of the outer wing (19, 29) of each half-piece (18, 28) presents a slight inclination with respect to the upper face (21) of the central part (20, 30) of said half-pieces 18, 28), so that, when the wheelchair (1) is in the unfolded state, the two half-pieces (18, 28) form a curved seat, procuring an effect of suspension and of comfort for the user.

4. Wheelchair (1) according to either one of Claims 2 or 3, characterized in that the articulation of the seat (3) and of the backrest (4), respectively on the upper arm (12) of the lateral face (6) and on the upright (7) of the chassis (2), is constituted by rings (35) mounted at the two ends of the hinges (24, 34) so that the tubular arrangement (24a) may freely and without clearance rotate on said rings (35) themselves fitted tightly on the fixed tubular structure (12, 7) of the armchair (1) inside which is introduced a hub (37) pierced radially with a tapped orifice (38), level with a bore (39) in the fixed structure (12, 7) of the chassis (2) and a bore (42) made radially on a shoulder (36) of the rings (35), in which is screwed a screw (40) which connects the rings (35) to the fixed structures (12, 7) of the chassis (2).

5. Wheelchair (1) according to any one of Claims 2 to 4, characterized in that the central hinge (27) between the two mobile pieces (18, 28) is made by means of straps, disposed alternately, so that one strap (41) glued on the two lower faces (25) of the half-pieces (18, 28) is succeeded by a strap (42) glued in part on the lower face 25 of the half-piece (18, 28) to the left and in part on the lateral face (22, 32) of the half-piece (18, 28) to the right, and a strap (43) glued in part on the lower face (25) of the half-piece (18, 28) on the right and in part on the lateral face (22, 32) of the half-piece (18, 28) to the left, this succession being repeated as much as necessary over the whole length of the seat (3) or backrest (4).

6. Wheelchair (1) according to any one of Claims 2 to 5, characterized in that each lateral face (22, 32) of the half-pieces (18, 28) is provided on one side, for example to the left, with a stud (44) and, on the right hand side, with a crater (15) whose hollow shape follows that of a stud (44) so that, when the wheelchair is unfolded, the half-pieces (18, 28) are in contact by their opposite lateral face (22, 32), the stud (44) of one fitting in the crater (45) of the other, and vice versa.

7. Wheelchair (1) according to one of the preceding Claims, characterized in that each lateral face (6) is constituted by the substantially vertical upright (7) and the horizontal lower arm (15) together form a bent longitudinal element supporting the upper arm (12), which issues perpendicularly from said upright (7) at an anchoring point located approximately in the lower third of said upright (7) and extends horizontally forwardly of the chair (1) in the plane of each lateral face (6) in order to support the seat (3).

8. Wheelchair (1) according to any one of the preceding Claims, characterized in that the ends of the upper arms (12) are shaped to receive accessories.

## Patentansprüche

1. Zusammenklappbarer Rollstuhl (1), dessen Rahmen (2) aus zwei gleichen und voneinander unabhängigen Seitenteilen (6) besteht, die jeweils mindestens eine im wesentlichen senkrechte Stütze (7), einen unteren Arm (15), der hinten ein Laufrad (10) und vorne ein Führunsrad (17) trägt, sowie einen oberen Arm (12) aufweisen, wobei der obere Arm (12) und der untere Arm (15) mit der Stütze (7) fest verbunden sind, da**durch gekennzeichnet, daß** die Seitenteile (6) nur durch das Zusammenwirken einer Sitzfläche (3), einer Rückenlehne (4) und einer Fußauflage (5) verbunden Sind, die ein Stück oder zwei gelenkig miteinander verbundene Stücke umfassen, wobei die Sitzfläche (3) und die Rückenlehne (4) jeweils aus zwei starren, symmetrischen Halbstücken (18, 28) bestehen, die miteinander entlang der Mittelachse der Sitzfläche (3) bzw. der Rükkenlehne (4) gelenkig verbunden sind.

2. Rollstuhl (1) nach Anspruch 1, **dadurch gekennzeichnet, daß** jedes der zwei Halbstücke (18, 28), die die Sitzfläche (3) und die Rückenlehne (4) bilden, aus einem ersten Bereich mit im Querrichtung rechteckigem Querschnitt bestehen, das den äußeren Flügelbereich (19, 29) der Sitzfläche (3) oder der Rückenlehne (4) bildet, und aus einem zweiten mittleren Bereich (20, 30) mit einem im wesentlichen dreieckigen Querschnitt in Querrichtung, der eine obere Fläche (21), eine zur oberen Fläche (21) rechtwinklige Seitenfläche (22, 32) und eine geneigte untere Fläche (25) aufweist, wobei der äußere Flügelbereich (19, 29) an seinem äußeren Rand eine röhrenförmige Führung (24a) aufweist, die als Scharnier (24, 34) dient, um die Sitzfläche (3) oder die Rückenlehne (4) mit dem oberen Arm (12) bzw. der Stütze (7) zu verbinden, und der mittlere Bereich (20, 30) mit einem in der Mitte liegenden Scharnier (27) versehen ist, das sich entlang der Schnittgeraden der Seitenfläche (22, 32) und der unteren Fläche (25) erstreckt, derart daß bei zum Gebrauch auseinandergeklapptem Stuhl die beiden Halbstücke (18, 28) mit ihren Seitenflächen (22, 32) gegeneinander zu liegen kommen, und bei zusammengeklapptem Stuhl die Seitenflächen (22, 32) in derselben Ebene liegen.

3. Rollstuhl nach dem vorhergehenden Anspruch, **dadurch gekennzeichnet, daß** die obere Fläche (23) des äußeren Flügels (19, 29) eines jeden Halbstücks (18, 28) gegenüber der oberen Fläche (21) des mittleren Bereichs (20, 30) der Halbstücke (18, 28) leicht geneigt ist, so daß bei auseinandergeklapptem Stuhl (1) die beiden Halbstücke (18, 28) eine zylindrisch gewölbte Sitzfläche bilden, welche eine den Benutzer stützende Wirkung hat und zu bequemen Sitzen beiträgt.

4. Rollstuhl (1) nach einem der Ansprüche 2 oder 3, **dadurch gekennzeichnet, daß** die gelenkige Verbindung der Sitzfläche (3) und der Rückenlehne (4) mit dem oberen Arm (12) des Seitenteils (6) bzw. mit der Stütze (7) des Rahmens (2) aus Ringen (35) besteht, die an beiden Enden der Scharniere (24, 34) derart angebracht sind, daß die röhrenförmige Führung (24a) ungehimdert und spielfrei um die Ringe (35) drehbar ist, die ihrerseits mit enger Passung auf die röhrenförmige, feststehende Struktur (12, 7) des Stuhls (1) aufgeschoben sind in dessen Inneres ein Anlagestück (37) eingeführt ist, das im radialer Richtung eine Bohrung mit Innengerwinde (38) besitzt, und zwar senkrecht zu einer Bohrung (39) in der feststehenden Struktur (12, 7) des Rahmens (2) und zu einer radialen Bohrung (42) in einem Bundstück (36) der Ringe (35), in welches eine Schraube (40) gedreht ist, die eine feste Verbindung zwischen den Ringen (35) und der feststehenden Struktur (12, 7) des Rahmens (2) herstellt.

5. Rollstuhl (1) nach einem der Ansprüche 2 bis 4, **dadurch gekennzeichnet, daß** das mittlere Scharnier (27) zwischen den beiden beweglichen Teilen (18, 28) mittels Gurtbändern realisiert ist, die abwechselnd in solcher Weise angeordnet sind, daß auf ein Gurtband (41), welches auf die beiden unteren Flächen (25) der Halbstücke (18, 28) aufgeklebt ist, ein Gurtband (42) folgt, welches zum Teil auf die untere Fläche (25) des linken Halbstücks (18, 28) und zum Teil auf die Seitenfläche (22, 32) des rechten Halbstücks (18, 28) aufgeklebt ist und auf dieses wiederum ein Gurtband (43) folgt, welches zum Teil auf die untere Fläche (25) des rechten Halbstücks (18, 28) und zum Teil auf die Seitenfläche (22, 32) des linken Halbstücks (18, 28) aufgeklebt ist, wobei sich diese Abfolge so oft wie nötig über die gesamte Länge der Sitzfläche (3) oder der Rückenlehne (4) wiederholt

6. Rollstuhl (1) nach einem der Ansprüche 2 bis 5, **dadurch gekennzeichnet, daß** jede Seitenfläche (22, 32) derer Halbstücke (18, 28) auf einer Seite, beispielsweise auf der linken, mit einem Dom (44) und auf der rechten Seite mit einer Trichterförmigen Vertiefung (15) versehen ist, deren Höhlung genau an die Form eines Dorns (44) angepaßt ist, derart daß sich bei auseinandergeklapptem Stuhl (1) die beiden Halbstücke (18, 28) mit ihren gegenüberliegenden Seitenflächen (22, 32) berühren wobie der Dorn (44) der einen Fläche in die trichterförmigen Vertiefung (45) der anderen hineingeschoben wird und umgekehrt.

7. Rollstuhl (1) nach einem der vorhergehenden Ansprüche, **dadurch gekennzeichnet, daß** jede Seitenfläche (6) aus der im wesentlichen senkrecht verlaufenden Stütze (7) und dem unteren, waagerecht verlaufenden Arm (15) besteht, die miteinander einen abgewinkelten Längstrager bilden, welcher den oberen Arm (12) trägt, der von einem ungefähr im unteren Drittel der Stütze (7) befindlichen Befestigungspunkt rechtwinklig von dieser ausgeht und sich als Auflage für die Sitzfläche (3) waagerecht in Richtung des vorderen Enden des Stuhls (1) in der Ebene der jeweiligen Seitenfläche erstreckt

8. Rollstuhl (1) nach einem der vorhergehenden Ansprüche, **dadurch gekennzeichnet, daß** die Enden der oberen Arme (12) so geformt sind, daß daran Zubehörteile befestigt werden können.
